# EUROPÄISCHE PATENTSCHRIFT

(11) **EP 0 071 049 B1**
(45) Veröffentlichungstag und Bekanntmachung des Hinweises auf die Patenterteilung: **05.03.1986**
(21) Anmeldenummer: 82106036.5
(22) Anmeldetag: 06.07.1982
(51) Int. Cl.: B61L 17/02, B61K 7/12

(54) **Einrichtung zum Erkennen von Schwappwagen**
Device for detecting wobbling wagons
Dispositif pour détecter des wagons-citernes oscillants

(30) Priorität: 17.07.1981 DE 3128363
(43) Veröffentlichungstag der Anmeldung: 09.02.1983
(73) Patentinhaber: SIEMENS AKTIENGESELLSCHAFT, 80333 München (DE)
(72) Erfinder: Gromls, Reinhard, Ing. grad., Randburg 2032 Transvaal (SA); Hohmann, Horst, Ing. grad., D-3340 Wolfenbüttel (DE)

## Beschreibung

Die Erfindung bezieht sich auf eine Einrichtung nach dem Oberbegriff des Patentanspruches 1. Zum Rangieren von Güterwagen in Schwerkraftrangieranlagen werden die Güterwagen von einer Rangierlok über einen Ablaufberg gedrückt, um dann in freiem Lauf über eine im Gefälle liegende Weichenverteiizone auf unterschiedliche Richtungsgleise verteilt zu werden. Um ein gegenseitiges Einholen innerhalb der Weichenverteilzone auszuschließen und um unzulässige Auflaufstöße in den Richtungsgleisen zu vermeiden, ist es erforderlich, die ablaufenden Güterwagen innerhalb der Verteilzone und am Beginn der Richtungsgleise durch ortsfeste Gleisbremsen individuell zu behandeln. Hierzu ist es u. a. erforderlich, die Laufeigenschaften der einzeln oder in Gruppen ablaufenden Güterwagen - nachfolgend einheitlich als Abteilungen bezeichnet - mindestens annähernd zu kennen. Die Laufeigenschaften der Abteilungen werden üblicherweise während des Ablaufbetriebes bestimmt, indem für jede Abteilung nacheinander jeweils zwei Geschwindigkeitsmessungen durchgeführt werden, aus deren Geschwindigkeitsdifferenz auf das Laufverhalten der Abteilungen geschlossen werden kann.

Eine Anordnung zum Erfassen der Laufeigenschaften von Eisenbahnwagen ist beispielsweise in der DE-PS-1 530 315 beschrieben. Die mit dieser oder einer anderen bekannten Anordnung bestimmbaren Werte für den Laufwiderstand einer Abteilung haben nur solange Gültigkeit als sichergestellt ist, daß die für die Abteilung gemessenen Geschwindigkeitswerte auch wirklich repräsentativ sind für das Laufverhalten der betreffenden Abteilung. Diese Voraussetzung ist im allgemeinen gegeben ; sie wird jedoch nicht von nur teilweise gefüllten Kesselwagen erfüllt, deren Tankinhalt z. B. beim Abbremsen in ortsfesten Gleisbremsen oder beim Übergang auf Gleiseunterschiedlicher Neigung oder Krümmung so stark in Bewegung gerät, daß dadurch die Geschwindigkeit der ablaufenden Kesselwagen merklich beeinflußt wird. Für derartige Kesselwagen haben die ermittelten Laufeigenschaftswerte keine Gültigkeit, da die bei in Bewegung befindlichem Tankinhalt ermittelten Geschwindigkeits-und Beschleunigungswerte nicht allein vom tatsächlichen Laufverhalten der Abteilungen, sondern auch vom Kesselwageninhalt, seinem Füllzustand und der Verzögerung bzw. Beschleunigung des Kesselwagens in der Bremse bzw. zu den Neigungs- oder Krümmungssprüngen beeinflußt sind.

Die für derartige Abteilungen nach einer bestimmten Gesetzmäßigkeit gebildeten Laufwiderstandswerte sind unbrauchbar; für die weitere ablauftechnische Behandlung dieser Abteilungen wird daher üblicherweise auf bekannte Laufwiderstandsersatzwerte zurückgegriffen. Voraussetzung hierfür ist jedoch, daß das Schwappverhalten der betreffenden Abteilungen zuvor eindeutig erkannt worden ist.

Eine Einrichtung, die dies erkennen soll, ist aus der GB-A-939184 bekannt. Bei dieser Einrichtung wird der Laufwiderstand einer Abteilung beim Durchlaufen eines Gleisabschnittes laufend bestimmt, indem aus durch Radarmessungen gewonnenen Geschwindigkeitswerten laufend die Beschleunigung des Fahrzeugs ermittelt und die dabei gefundenen Werte in entsprechende Spannungssignale umgesetzt werden, welche die Laufwiderstände des Fahrzeugs zu den einzelnen Meßzeiten darstellen. Die Umsetzung erfolgt dabei unter Berücksichtigung des jeweiligen Gleisgefälles des Meßgleises. Werden dabei Laufwiderstandswerte gefunden, die um bestimmte Mindestwerte je Zeiteinheit variieren, so werden diese Werte verworfen und es wird stattdessen auf Laufwiderstandsersatzwerte zurückgegriffen. Die Einrichtungen zum Bilden und laufenden Bewerten der gefundenen Laufwiderstandswerte sind außerordentlich aufwendig, u. a. deshalb, weil sie in Analogtechnik ausgeführt sind und die eingestellte Schaltschwelle ist ungenau, weil sie durch die zweite zeitliche Ableitung des doch recht unsteten Radargeschwindigkeitssignals dargestellt ist.

Aufgabe der vorliegenden Erfindung ist es, eine Einrichtung nach dem Oberbegriff des Patentanspruches 1 anzugeben, mit deren Hilfe das Schwappverhalten einer Abteilung digital erfaßt werden kann und bei der möglichst ursprüngliche Meßgrößen bewertet werden, d. h. solche, die nicht bereits selbst aus anderen Meßgrößen abgeleitet sind.

Die Erfindung löst diese Aufgabe durch die kennzeichnenden Merkmale des Patentanspruches 1. Vorteilhafte Aus- und Weiterbildungen der erfindungsgemäßen Einrichtung sind in den Unteransprüchen angegeben.

Die Erfindung ist nachstehend an Hand eines in der Zeichnung dargestellten Ausführungsbeispieles näher erläutert.

Die Zeichnung zeigt schematisch ein Gleis G der Weichenverteilzone einer Rangieranlage mit einer Gleisbremse TB, der sogenannten Talbremse, und einer aus der Gleisbremse in Pfeilrichtung auslaufenden Abteilung, beispielsweise einem Kesselwagen KW. Die Zeichnung zeigt ferner ein der Bremse fest zugeordnetes Radargerät RA, mit dem die Geschwindigkeit der die Bremse durchlaufenden und der aus ihr auslaufenden Abteilungen überwacht wird. Gesteuert wird die Bremse durch eine bekannte Bremsensteuerung BST. Die Bremsensteuerung BST stellt der nachgeschalteten Einrichtung zum Erkennen von Kesselwagen mit schwappendem Inhalt mehrere Steuergrößen zur Verfügung. Es sind dies ein erstes und ein zweites statisches Ausgangssignal (Br) bzw. (Lö) für das Anlegen bzw. Lösen der Bremsleisten der Bremse sowie ein drittes Ausgangssignal (Bb), das bei jedem Bremsbeginn kurzzeitig ausgegeben wird. Der Bremse TB zugeordnet ist ferner eine Gleisfreimeldeeinrichtung Gfm, die z. B. durch am Anfang und am Ende der Bremse angeordnete Impulsgeber i1, i2 gesteuert wird. Der das Freimeldesignal (Fr) führende Ausgang der Gleisfreimeldeeinrichtung Gfm ist auf den Steuereingang eines UND-Gliedes U1 und der dem Besetztmeldesignal (Be) führenden Ausgang auf den Signaleingang eines UND-Gliedes U2 geführt ; der jeweils andere Eingang dieser UND-Glieder ist an die Bremsensteuerung BST angeschlossen und wird von dort aus bei angelegter bzw. gelöster Bremse beaufschlagt. Die beiden Ausgänge der UND-Glieder U1 und U2 speisen ein ODER-Glied 01, dessen Ausgang an den Einstelleingang eines ersten Zählers Z1 angeschlossen ist. Dieser Zähler soll zu Beginn des Bremsvorganges von der Bremsensteuerung BST her über das UND-Glied U3 in die Grundstellung gelangt sein.

Das UND-Glied U2 führt an seinem Ausgang kurzzeitig immer dann Potential, wenn die Bremsensteuerung BST bei noch besetzter Bremse den Lösebefehl (Lö) für die Bremse ausgibt ; das UND-Glied U1 führt immer dann kurzzeitig Potential, wenn die Gleisfreimeldeeinrichtung Gfm bei noch wirksamer Bremse TB die Bremse freimeldet. Am Ausgang des den UND-Gliedern U1 und U2 nachgeschalteten ODER-Gliedes 01 liegt damit immer dann kurzzeitig Ausgangspotential, wenn eine Abteilung aus der Bremse TB entlassen wird.

Das Ausgangssignal des ODER-Gliedes veranlaßt durch Einstellen des Zählers Z1 das Wirksamschalten der erfindungsgemäßen Erkennungseinrichtung. Der Zähler Z1 übernimmt dabei - ggf. nach Umformung - die Anzahl der vom Radargerät RA innerhalb einer vorgegebenen Meßzeit abgegebenen Ausgangssignale auf seinen Zähleingang und stellt an seinem Ausgang einen ersten Geschwindigkeitsmeßwert (V1) zur Verfügung, welcher der Entlassungsgeschwindigkeit der Ableitung aus der Bremse entspricht. Dieser erste Geschwindigkeitsmeßwert (V1) gelangt auf einen nachgeschalteten Funktionsgeber FG, welcher unter Berücksichtigung der durch die Neigung des Gleises G gegebenen Beschleunigung (bs) der Abteilung sowie der jeweiligen Beobachtungszeit (ta) seit Entlassung der Abteilung aus der Bremse einen Geschwindigkeitsänderungswert (Δ V1) bildet, der angibt, um welchen Betrag sich die Geschwindigkeit der aus der Bremse auslaufenden Abteilung gegenüber der Entlassungsgeschwindigkeit üblicherweise höchstens ändern darf. Dieser Geschwindigkeitsänderungswert (Δ V1) wird in einem nachgeschalteten Addierglied A zu dem vom Zähler Z1 bestimmten ersten Geschwindigkeitsmeßwert (V1) addiert und bildet so einen aus dem ersten Geschwindigkeitsmeßwert (V1) fortgeschriebenen Geschwindigkeitsmeßwert (Vs), welcher die zu jedem Zeitpunkt erwartete maximale Ablaufgeschwindigkeit der Abteilung nach ihrer Entlassung aus der Bremse angibt. Dieser fortgeschriebene Geschwindigkeitswert (Vs) wird ständig verglichen mit der zum jeweiligen Betrachtungszeitpunkt vom Radargerät RA gemessenen tatsächlichen Ablaufgeschwindigkeit der Abteilung. Zu diesem Zweck ist ein weiterer Zähler Z2 vorgesehen, der durch die Ausgangssignale des Radargerätes laufend aktualisiert wird. Dieser Zähler war zusammen mit dem ersten Zähler von der Bremsensteuerung BST her über das UND-Glied U3 zurückgestellt worden als der Bremsvorgang der betrachteten Abteilung begann.

Für den Vergleich des fortgeschriebenen Geschwindigkeitsmeßwertes (Vs) mit dem für den jeweiligen Betrachtungszeitpunkt geltenden tatsächlichen Geschwindigkeitsmeßwert (V2) ist ein Schwellwertschalter SS vorgesehen. Der Einstelleingang dieses Schalters ist durch den fortgeschriebenen Geschwindigkeitsmeßwert (Vs) und der Signaleingang durch den tatsächlichen Geschwindigkeitsmeßwert (V2) beaufschlagt. Am Ausgang des Schwellwertschalters ist dann ein das Schwappverhalten einer aus der Bremse auslaufenden Abteilung kennzeichnendes Signal (SW) abgreifbar, wenn einer der tatsächlich gemessenen Geschwindigkeitswerte (V2) über dem zugehörigen fortgeschriebenen rechnerisch ermittelten Geschwindigkeitsmeßwert (Vs) liegt. Das Signal (SW) besagt, daß die für diese Abteilung ermittelnten oder zu einem späteren Zeitpunkt noch zu ermittelnden Laufwiderstandswerte mit hoher Wahrscheinlichkeit unbrauchbar sind bzw. sein werden, weil die in die Laufwiderstandsberechnung eingehende Geschwindigkeitsmeßwerte wegen des Schwappverhaltens der Abteilung möglicherweise zu hoch oder zu niedrig liegen ; die ermittelten Laufwiderstandswerte sind durch auf Erfahrung beruhende Laufwiderstandsersatzwerte zu ersetzen.

Liegt der zweite Geschwindigkeitsmeßwert (V2) über eine gewisse Beobachtungszeitspanne ab dem Entlassungszeitpunkt einer Abteilung aus einer Bremse stets unterhalb des zugehörigen fortgeschriebenen Geschwindigkeitsmeßwertes (Vs) so steht fest, daß die betrachtete Abteilung mindestens kein ausgeprägtes Schwappverhalten zeigt ; die für diese Abteilung bestimmten Laufeigenschaften können daher für die weitere Bremsensteuerung berücksichtigt werden.

Beobachtungen zeigen, daß das Schwappverhalten teilgefüllter Kesselwagen kurz nach dem Entlassen dieser Wagen aus einer zuvor wirksamen Bremse besonders stark ausgeprägt ist und daß zum Feststellen des Schwappverhaltens ein Beobachtungszeitraum von etwa 1s vollkommen ausreicht. Aus diesem Grunde kann der nach der Erfindung vorgesehene Vergleichsvorgang zum Feststellen eines evtl. Schwappverhältens nach dieser Beobachtungszeitspanne abgebrochen werden. Dies wird in dem dargestellten Ausführungsbeispiel erreicht durch einen bedarfsweise rückstellbaren Zeitschalter T, dessen eingeprägte Schaltzeit (t) bei 1s liegt. Dieser Zeitschalter gelangt spätestens zu Beginn jedes Bremsvorganges durch das Ausgangssignal des UND-Gliedes U3 in seine Grundstellung, aus der er beim Einstellen der Zähler Z1 und Z2 in die Wirkstellung geschaltet wird. Für die Dauer der eingeprägten Schaltzeit veranlaßt er die Übernahme der für eine Abteilung gemessenen Geschwindigkeitswerte in den Zähler Z2 ; in seiner Grundstellung verhindert er auf in der Zeichnung nicht näher dargestellte Weise, beispielsweise durch Unwirksamschalten des Schwellwertschalters SS, das Durchführen weiterer Geschwindigkeitsvergleiche.

Gelegentlich kommt es vor, daß eine bereits freigegebene Abteilung in der Bremse so stark beschleunigt, daß ein Nachbremsen erforderlich ist. Wenn die Zeitspanne zwischen dem Lösen und dem Wiedereinschalten der Bremse kürzer ist als die zum Feststellen eines Nicht-Schwappverhaltens benötigte Zeitspanne (t), so kann bis zum erneuten Einstellen der Bremse noch keine endgültige Aussage darüber gemacht werden, ob die beobachtete Abteilung tatsächlich kein Schwappverhalten zeigt. Eine bevorzugte Ausgestaltung der Erfindung sieht daher vor, für den Fall, daß das Schwappverhalten einer Abteilung noch nicht nachgewiesen ist, die nachgebremste Abteilung erneut auf ein evtl. vorhandenes Schwappverhalten hin zu untersuchen, und zwar spätestens dann, wenn die Abteilung die Bremse endgültig verläßt. Die Entscheidung darüber, ob ein erneuter Erkennungsvorgang eingeleitet wird oder nicht, wird von einer Kippstufe K getroffen. Diese Kippstufe, die bei jedem Freimelden der zugehörigen Bremse TB in die Grundstellung gesteuert wird, ist mit ihrem Setzeingang an den Ausgang des Zeitschalters T angeschlossen. Solange die Kippstufe die Grundstellung einnimmt, kann noch nicht ausgeschlossen werden, daß eine vom Radargerät beobachtete Abteilung nicht doch Schwappverhalten zeigt ; deshalb ist für diese Zeitpsanne der Sperreingang des UND-Gliedes U3 potentialfrei und jeder von der Bremsensteuerung BST ausgelöste Bremsbefehl (Bb) führt zum Zurückstellen der Zähler Z1 und Z2 sowie zum Zurückstellen des Zeitschalters T. Dies gilt sowohl für das erstmalige Anschalten der Bremse vor oder beim Einlaufen einer Abteilung sowie für jedes evtl. Nachbremsen dieser Abteilung in der Bremse. Dann jedoch, wenn nach einem erstmaligen Lösen der Bremse bis zu einem späteren Nachbremsen bereits soviel Zeit vergangen ist, daß die Untersuchung bezüglich des Schwappverhaltens der beobachteten Abteilung abgeschlossen ist, ist der Zeitschalter T bereits wieder in seine Grundstellung gelangt, wobei er über die Kippstufe K die Sperrung des UND-Gliedes U3 veranlaßt. In diesem Fall führt ein späteres Nachbremsen einer Abteilung nicht zum Rückstellen der Zähler Z1 und Z2, sondern diese Rückstellung wird erst veranlaßt, wenn der Bremsvorgang für die folgende Abteilung eingeleitet wird. Beim Auslaufen der nachgebremsten Abteilung aus der Gleisbremse wird die Kippstufe K zurückgestellt und damit die Sperrfunktion des UND-Gliedes U3 aufgehoben. Der folgende Bremsbefehl der Bremsensteuerung veranlaßt dann in bereits beschriebener Weise die Rückstellung der Zähler Z1 und Z2 sowie die Zurückstellung des Zeitschalters T.

Bei dem in der Zeichnung dargestellten Ausführungsbeispiel wurden für die Einrichtung zum Erkennen von Kesselwagen mit stark schwappendem Inhalt diskrete Bauelemente angenommenen, weil dies für die Erläuterung der Erfindung am sinnfälligsten erschien. Die Erfindung ist aber nicht auf die Verwendung der in der Zeichnung angegebenen diskreten Bauelemente beschränkt. Bei der technischen Realisierung der erfindungsgemäßen Einrichtung kann es vielmehr sinnvoll sein, bestimmte Elemente mit anderen Elementen funktionsabhängig zusammenzufassen und beispielsweise durch einen Mikroprozessor zu realisieren.

## Patentansprüche

1. Einrichtung zum Erkennen von Kesselwagen, deren Inhalt durch von außen her auf sie wirkende Ereignisse, insbesondere durch Abbremsen in ortsfesten Gleisbremsen, so stark in Bewegung gerät, daß dadurch ihre Geschwindigkeit einen merklich oszillierenden Verlauf nimmt, unter Verwendung ortsfester Geschwindigkeitsmeßeinrichtungen (RA, Z1, Z2) zum Bestimmen der Geschwindigkeit von Güterwagen (KW) beim und nach dem Auftreten dieser Ereignisse, dadurch gekennzeichnet, daß ein Soll-Geschwindigkeitsgeber (A) vorgesehen ist, welcher einen ersten beim Auftreten eines solchen Ereignisses von den Geschwindigkeitsmeßeinrichtungen (RA, Z1, Z2) ermittelten Geschwindigkeitsmeßwert (V1) unter Berücksichtigung der durch die Neigung des Gleises (G) gegebenen Beschleunigung (bs) des jeweils angemessenen Güterwagens (KW) zeitabhängig fortschreibt zur Bildung eines der erwarteten Ablaufgeschwindigkeit des Güterwagens ohne Schwappverhalten entsprechenden fortgeschriebenen Geschwindigkeitsmeßwertes und der den fortgeschriebenen Geschwindigkeitsmeßwert (Vs) einem Vergleicher (SS) zuführt, welcher ihn mindestens mit dem größten innerhalb einer vorgegebenen Zeitspanne (t) seit Bildung des ersten Geschwindigkeitsmeßwertes (V1) für den betreffenden Güterwagen von den Geschwindigkeitsmeßeinrichtungen (RA, Z1, Z2) ermittelten zweiten Geschwindigkeitsmeßwert (V2) vergleicht und ein durch das Schwappverhalten des betreffenden Güterwagens (KW) definiertes Signal (SW) zur Kennzeichnung eines Kesselwagens ausgibt, wenn der zweite Geschwindigkeitsmeßwert (V2) den zugehörigen fortgeschriebenen Geschwindigkeitsmeßwert (Vs) übersteigt.

2. Einrichtung nach Anspruch 1, dadurch gekennzeichnet, daß die vorgegebene Zeitspanne (t) in der Größenordnung von Is liegt.

3. Einrichtung nach Anspruch 1 oder 2, dadurch gekennzeichnet, daß das die jeweils erste Geschwindigkeitsmessung veranlassende Ereignis das Lösen einer von einem Güterwagen (KW) gerade passierten Bremse (TB) bzw. - sofern die Bremse nicht gelöst wurde - das Auslaufen des betreffenden Güterwagens aus der Bremse ist.

4. Einrichtung nach Anspruch 3, dadurch gekennzeichnet, daß jedes Ansprechen einer Bremse bei noch nicht eindeutig festgestelltem Schwappverhalten eines einzeln oder im Verband laufenden Kesselwagens die Löschung aller bis dahin vom Soll-Geschwindigkeitsgeber (A), von den Geschwindigkeitsmeßeinrichtungen (RA, Z1, Z2) und vom Vergleicher (SS) aufgenommenen bzw. gebildeten Geschwindigkeitsmeßwerte veranlaßt.

5. Einrichtung nach Anspruch 3, dadurch gekennzeichnet, daß jedes erneute Ansprechen einer Bremse innerhalb der vorgegebenen Zeitspanne (t) seit Ermittlung des ersten Geschwindigkeitsmeßwertes (V1) bei noch nicht eindeutig festgestelltem Schwappverhalten eines einzeln oder im Verband laufenden Kesselwagens die Löschung aller bis dahin vom Soll-Geschwindigkeitsgeber (A), von den Geschwindigkeitsmeßeinrichtungen (RA, Z1, Z2) und vom Vergleicher (SS) aufgenommenen bzw. gebildeten Geschwindigkeitsmeßwerte veranlaßt.

## Claims

1. A device for recognising tank cars, whose contents move when external actions effect them, in particular when braking is applied at stationary railbraking positions to such an extent that their speed is caused to assume a considerably oscillating characteristic, employing stationary speed measuring devices (RA, Z1, Z2) for determining the speed of freight cars (KW) during and after the occurrence of these actions, characterised in that there is provided a theoretical speed indicator (A) which taking into account the acceleration (bs) of the respectively appropriate freight car (KW), which is given by the slope of the track (G), updates a first measured speed value (V1) determined by the speed measuring devices (RA, Z1, Z2) during the occurrence of such an action, in dependence upon time in order to form an updated measured speed value which corresponds to the expected run-off speed of the freight car without sloshing behaviour, and which speed indicator (A) feeds the updated measured speed value (Vs) to a comparison device (SS) which at least compares it with the greatest second measured speed value (V2), determined by the speed measuring devices (RA, Z1, Z2) within a predetermined time interval (t) since the formation of the first measured speed value (V1) for the respective freight car, and which transmits a signal (SW) which is defined by the sloshing behaviour of the respective freight car (KW) and which serves to identify a tank car if the second measured speed value (V2) exceeds the assigned updated measured speed value (Vs).

2. A device as claimed in Claim 1, characterised in that the predetermined time interval (t) lies about a magnitude of 1s.

3. A device as claimed in Claim 1 or 2, characterised in that the action which causes the first speed measurement consists in the release of a brake (TB) which has currently been passed by a freight car (KW) or - if the brake has not been released - the passage of the respective freight car from the brake.

4. A device as claimed in Claim 1 or 2, characterised in that when the sloshing behaviour of a tank car which runs individually or in formation has not yet been clearly ascertained, each response of a brake causes the cancellation of all measured speed values received or formed until then by the theoretical speed indicator (A), by the speed measuring devices (RA, Z1, Z2) and by the comparator (SS).

5. A device as claimed in Claim 3, characterised in that when the sloshing behaviour of a tank car which runs individually or in formation has not yet been clearly ascertained, each new response of a brake within the predetermined time interval (t) since the determination of the first measured speed value (V1) causes cancellation of all measured speed values received or formed until then by the theoretical speed indicator (A), by the speed measuring devices (RA, Z1, Z2) and by the comparator (SS).

## Revendications

1. Dispositif pour identifier des wagons-citernes, dont le contenu est déplacé suffisamment fortement, sous l'action de phénomènes agissant de l'extérieur sur les wagons-citernes, notamment sous l'effet de freinages dans des freins fixes de voie, pour que leur vitesse prenne de ce fait une allure notablement oscillatoire, moyennant l'utilisation de dispositifs fixes de mesure de vitesse (RA, Z1, Z2) servant à déterminer la vitesse de wagons de marchandises (KW) au moment et après l'apparition de ces phénomènes, caractérisé par le fait qu'il est prévu un générateur de vitesse de consigne (A) qui enregistre de façon continue, en fonction du temps, une valeur de mesure de vitesse (V1) déterminée par les dispositifs de mesure de vitesse (RA, Z1, Z2) lors de l'apparition d'un tel phénomène, en tenant compte de l'accélération (bs), produite par l'inclinaison de la voie (G), du wagon de marchandises (KW) respectivement considéré, pour former une valeur de mesure de vitesse enregistrée correspondant à la vitesse de circulation attendue du wagon de marchandises sans comportement oscillatoire, et qui envoie la valeur de mesure de vitesse (Vs) enregistrée à un comparateur (SS) qui la compare au moins à la seconde valeur maximale de mesure de vitesse (V2), déterminée pendant un intervalle de temps prédéterminé (t) à partir de la formation de la première valeur de mesure de vitesse (V1) pour le wagon de marchandises considéré, par les dispositifs de mesure de vitesse (RA, Z1, Z2), et délivre un signal (SW) défini par le comportement oscillatoire du wagon de marchandises considéré (KW) pour identifier un wagon-citerne lorsque la seconde valeur de mesure de vitesse (V2) dépasse la valeur de mesure de vitesse (Vs) associée, enregistrée.

2. Dispositif suivant la revendication 1, caractérisé par le fait que l'intervalle de temps prédéterminé (a) est de l'ordre de grandeur de 1s.

3. Dispositif suivant la revendication 1 ou 2, caractérisé par le fait que le phénomène déclenchant la première mesure respective de vitesse est le desserrage d'un frein (TB), que vient de franchir un wagon de marchandises (KW) ou - dans la mesure où le frein n'a pas été desserré, - la sortie du wagon de marchandises considéré hors du frein.

4. Dispositif suivant la revendication 3, caractérisé par le fait que chaque réponse d'un frein dans le cas d'un comportement oscillatoire, non encore établi de façon nette, d'un wagon-citerne se déplaçant individuellement ou en formation déclenche l'effacement de toutes les valeurs de mesure de vitesse enregistrées ou formées jusqu'alors par le générateur de vitesse de consigne (A), par les dispositifs de mesure de vitesse (RA, Z1, Z2) et par le comparateur (SS).

5. Dispositif suivant la revendication 3, caractérisé par le fait que chaque nouvelle réponse d'un frein dans un intervalle de temps prédéterminé (t) à partir de la détermination de la première valeur de mesure de la vitesse (V1) dans le cas d'un comportement oscillatoire, non encore établi de façon nette, d'un wagon-citerne se déplaçant individuellement ou en formation, déclenche l'effacement de toutes les valeurs de mesure de vitesse enregistrées ou formées jusqu'alors par le générateur de vitesse de consigne (A), par les dispositifs de mesure de vitesse (RA, Z1, Z2) et par le comparateur (SS).
